# EUROPÄISCHE PATENTSCHRIFT

(11) **EP 1 754 008 B1**
(45) Veröffentlichungstag und Bekanntmachung des Hinweises auf die Patenterteilung: **15.04.2009**
(21) Anmeldenummer: 05747205.2
(22) Anmeldetag: 07.06.2005
(51) Int. Cl.: F24J 3/00, A43B 7/02

(54) **PLATTE BZW. FOLIE**
PLATE OR FILM
PLAQUE OU FEUILLE

(30) Priorität: 07.06.2004 AT 9872004
(43) Veröffentlichungstag der Anmeldung: 21.02.2007
(73) Patentinhaber: Romidia K.S., 91101 Trencin (SK)
(72) Erfinder: Wedenig, Christoph, 1150 Wien (AT)
(74) Vertreter: Wildhack & Jellinek
(86) Internationale Anmeldenummer: PCT/AT2005/000200
(87) Internationale Veröffentlichungsnummer: WO 2005/121653

(56) Entgegenhaltungen:
- WO-A-20/04098337
- DE-A1- 1 485 802
- DE-U1-5202004 016 18
- FR-A- 1 250 059
- US-A- 4 756 095

## Beschreibung

Die vorliegende Erfindung betrifft eine wärme-generierfähige Platte bzw. Folie mit in derselben angeordneten, durch wechselweise Druck-Be- und -Entlastung aneinander anliegend und aneinander reibend oszillierend gegeneinander verschiebbaren und hiebei Reibungswärme generierenden Federelementen.

Die Problematik "kalter Füße" in der kalten Jahreszeit ist hinlänglich bekannt und es existiert eine größere Anzahl verschiedenartiger Vorschläge für mit extern zugeführter Energie versorgbare, Wärme abgebende Schuhsohlen, welche jedoch alle den Nachteil haben, dass sie einer sich bei deren Benutzung jeweils nach kürzerer oder längerer Zeit erschöpfender Energiequelle, wie z.B. eines Akkumulators, einer Batterie oder eines Wärmegenerators auf Basis einer thermo-chemischen Reaktion bedürfen.

Aus der US 4,756,095 A ist eine relativ komplizierte, mehrteilige mechanische Sohlen-Heizeinrichtung bekannt geworden, welche eine lagefeste obere Platte und gemäß einer Ausführungsart schuhspitzenseitig eine mit ihr im Längs- und Quer-Reibungskontakt stehende untere Platte umfasst, wobei die untere Platte durch ein im Absatz angeordnetes gesondertes Spiralfederelement mit einem schräg nach oben und rückwärts und einem schräg nach oben und vorne ausgerichteten Stützarm sowie durch eine weitere Blattfeder im Vorfußbereich der Sohle gestützt und an die lagefeste obere Platte angepresst gehalten ist. Die Platten werden beim Auftreten und Entlasten des Schuhes beim Gehen aneinander reibend gegeneinander relativ-verschoben und erzeugen auf diese Weise Reibungswärme für die gewünschte Erwärmung der Sohle und des Schuh-Inneren.

Die in dieser US-A beschriebenen Sohlen-Heizeinrichtung hat den ganz wesentlichen Nachteil, dass sie aus mehreren Teilen besteht, von welchen zumindest die Federelemente und deren Einbau in die Schuhsohle relativ aufwändig sind, was dazu geführt hat, dass sich diese bekannte Konstruktion für den Gebrauch in der täglichen Praxis niemals durchgesetzt hat.

Weiters ist aus der FR 1 250 059 A eine selbstheizende Sohle mit einer - durch die abwechselnde Be- und Entlastung beim Gehen in im Wesentlichen zueinander relativ hin und her verschiebbare und dabei flächig aneinander reibende und auf diese Weise Reibungswärme generierende Schenkel und eine etwa flach-spiralige Querschnittsform aufweisenden - Federklammer bekannt geworden.

Ein wesentlicher Nachteil dieser bekannten Sohle besteht darin, dass infolge der flachen Bauweise der Federklammer an sich schon die Wegstrecken der periodisch wechselnden Relativbewegung der Federschenkel gegeneinander bei der Be- und Entlastung bei der Gehbewegung nur kurz sind und dass darüber hinaus nur eine flächig gleichmäßige Druck-Belastung beim Auftreten erfolgt und die hohe anfängliche Belastung der Sohle durch die Ferse des Schuhträgers beim Auftreten nicht für ein energisches, länger andauerndes Aneinanderreiben der Reibflächen der Federschenkel genutzt werden kann. Ein wesentlicher Nachteil besteht hier weiters in der hohen, durch die Blatt-Feder bedingten Steifigkeit derartiger selbstheizender Sohlen.

Aus der DE 1485802 A1 ist eine Schuheinlagesohle bekannt, bei welcher mehrere Schichten aus vorzugsweise verschiedenartigem Werkstoff, vorzugsweise in Folienform, derart übereinander gelagert sind, dass durch die wechselnden Druckbeanspruchungen beim Gehen Teile der jeweils zwischen zwei feststehenden Schichten liegenden Folien oder Folienkombinationen, gegenüber den feststehenden Schichten eine Ausweich- bzw. Relativbewegung quer zur Druckrichtung ausführen und dadurch Reibungswärme und eine elektrostatische Aufladung erzeugen.

Die vorliegende Erfindung hat es sich zur Aufgabe gemacht, eine durch Druck-Be- und -Entlastung, wie z.B. durch die Benutzung eines Schuhs, selbstheizende Platte bzw. Folie, insbesondere Schuh- oder Einlagesohle, zu schaffen, welche sich von außen her in Form und Aussehen von herkömmlichen derartigen Sohlen praktisch nicht unterscheidet und wobei für die Generierung der erwünschten Wärme eine Art von - auf Basis der Reibung von aneinanderliegend und durch eine periodisch wechselnde Druck-Be- und - Entlastung, wie insbesondere durch die Gehbewegung aneinander gepresst gegeneinander hin und zurück verschiebbaren Reibungsflächen bzw. Reibungsplatten mit hoher Effektivität hinsichtlich Wärmegenerierung arbeitendem - Reibungsgenerator einfacher Bauart angeordnet ist.

Es wurde gefunden, dass die Effektivität der Wärmeerzeugung durch Reibung dann besonders hoch ist, wenn dafür gesorgt wird, dass eine höhere Anzahl von an sich einzelnen Wärme-Generierelementen, welche so ausgestattet sind, dass sie bei jeder Schrittbelastung vorwiegend durch eine schleifende und gleitende Reibung dieser Elemente untereinander Wärme generieren.

Gegenstand der vorliegenden Erfindung ist somit eine Wärme-generierfähige Platte bzw. Folie mit in derselben aneinander anliegend angeordneten, durch wechselweise Druck-Be- und -Entlastung aneinander reibend oszillierend gegeneinander hin- und her verschiebbaren und hiebei Reibungswärme generierenden Federelementen, wobei die Platte, insbesondere Folie, dadurch gekennzeichnet ist, dass zwischen zwei zueinander im Wesentlichen parallel angeordneten und an ihren Rändern bzw. Randzonen miteinander verbundenen Hüllplatten bzw. -folien, insbesondere zwischen einer Deck- und einer Basisplatte bzw. -folie zwei Serien von im Wesentlichen parallel zueinander und im Abstand voneinander nebeneinander angeordneten, etwa rinnenartig gekrümmten, aus einem federelastischen Material gefertigten, bei flächiger Druckbelastung elastisch aufweit- bzw. verebenbaren und bei Druckentlastung wieder in ihre ursprüngliche Rinnenform zurückkehrenden - im verebneten Zustand im Wesentlichen streifen- bzw. etwa längsrechteck-förmigen, mit ihren Konvexflächen jeweils einer der Platten bzw. Folien und mit ihren beiden freien Längsrändern zur jeweils anderen Platte bzw. Folie gerichteten Federelementen angeordnet sind, wobei jeweils zwei einander benachbarte freie Längsränder von jeweils zwei einander benachbart und im Abstand voneinander angeordneten Federelementen jeder der beiden Serien in den Konkavraum der Federelemente der jeweils anderen Serie von Federelementen hineinragen und an der dortigen Konkavfläche derselben anliegend angeordnet sind, und dass bei Ausübung eines flächigen Druckes bzw. bei Druckbelastung sich zumindest die freien Ränder der Federelemente einer der beiden Serien, reibungsgleitend an den Konkav-Flächen der Federelemente der jeweils anderen Serie von Federelementen unter Generierung von Reibungswärme bei gleichzeitiger Krümmungsaufweitung bzw. Verebnung verschiebbar sind und dass bei Nachlassen bzw. Aufhebung des flächigen Druckes bzw. bei Druckentlastung die Federelemente ebenfalls unter Anliegen zumindest der freien Längsränder der Federelemente einer der beiden Serien an den Konkavflächen der Federelemente der jeweils anderen Serie anliege-reibgleitend und ebenfalls Reibungswärme generierend, reversibel in ihre ursprüngliche Rinnenform zurückkehrend - und vice versa - ausgebildet sind. Die Federelemente können aus jedem nicht ermüdenden federelastischen Material, wie insbesondere Metall und/oder Kunststoff gebildet sein und es können in der neuen Sohle Federelemente aus einem einheitlichen Material oder aber auch solche aus zwei oder gegebenenfalls sogar mehr unterschiedlichen Materialien vorgesehen sein.

Besonders bevorzugt ist eine Ausführungsform der neuen Platte bzw. Folie gemäß **Anspruch** 2 als Sohle.

Ein eklatanter Vorteil der Erfindung liegt darin, dass nicht mehr, so wie dies bei allen bisher bekannt gewordenen Vorschlägen nötig ist, eine mechanisch aufwändige und relativ viel Platz beanspruchende Federmechanik in die Schuhsohle einzubauen ist, und dass in derselben keinerlei für die Unterbringung der Reibungswärme generierenden Federmechanik eigens geformte Hohlräume und dergleichen vorgesehen werden müssen, was z.B. unbedingt einen Schuhabsatz erfordert, und dass die Sohlen nicht mehr, wie bisher, infolge des relativ hohen Platzbedarfes der Wärmegenerier-Federmechanik unförmig dick bzw. klobig ausgeführt sein müssen, sondern dass zum ersten Mal eine durchgehend extrem flache, mittels der Geh-Kinematik selbstheizende, flexible Schuhsohle zur Verfügung steht, welche bei völlig ausreichender Wärmegenerier-Kapazität bei winterlichen Temperaturen von -10°C und darunter durchaus eine Materialstärke von bloß 5 mm aufweisen kann.

Ein weiterer wesentlicher Vorteil der erfindungsgemäßen, selbst wärmegenerierenden Platten bzw. Schuh- oder Einlagesohlen besteht darin, dass infolge der Mehrzahl von voneinander unabhängig angeordneten, jeweils selbstfedernd elastisch flexiblen, rinnenartig geformten, als Reibungswärmegeneratoren dienenden Federelemente die Platte bzw. Sohle in Richtung quer zu den länglichen Federelementen, also bei einer Sohle in Sohlen-Längsrichtung, trotz der wärmegenerierenden Einbauten in durchaus üblicher Weise biegsam und flexibel bleibt, und dass die neue Platte bzw. Sohle darüber hinaus auch in Richtung der Längsausdehnung der Federelemente bzw. quer zur Sohlen-Längsrichtung bei topographisch unterschiedlichem Belastungsbild, wie es z.B. durch die Fußsohle eines Menschen gegeben ist, sich der diesbezüglichen Topographie lokal perfekt anpassen kann.

Neben der den wesentlichen Effekt der Erfindung darstellenden Wärmegenerierung durch die Mechanik bzw. Kinematik der Gehbewegung, kommt es noch zu einem weiteren vorteilhaften Effekt, nämlich zu einer Art prickelnder und zur Aktivierung der Durchblutung der Füße beitragender flächiger Massage der Fußsohle durch die durch die Deckplatte der Einlegesohle hindurchwirkenden, sich individuell bewegenden rinnenartigen Federelemente, wobei diese Durchblutungsanregung zusätzlich zur Warmhaltung der Füße beiträgt.

In der bis jetzt beschriebenen Grundform sind die beiden Längsränder der Federelemente jeder der beiden Serien durchgehend linear und "schleifen" jeweils praktisch entlang ihrer vollen Erstreckung an den Konkavflächen der Federelemente der jeweils anderen Serie.

Es wurde nun beobachtet, dass es bei Ausübung des Druckwechsels beim Gehen bei den Federelementen mit durchgängigen Längsrändern neben der Generierung von Reibungswärme zu einer Unstetigkeit bei der Deformierung der Federelemente kommt, welche sich in einer Art Knackgeräusch beim Lastwechsel manifestiert. Dies kann vom Benutzer zwar unter Umständen als Belästigung empfunden werden, hat aber, wie gefunden wurde, einen ausgesprochen vorteilhaften Nebeneffekt: Die Knackgeräusche haben Schallfrequenzen, welche dazu führen, dass die Schallenergie durch die Sohlenhaut tiefer in das Sohlengewebe des Fußes eindringt und dort zu einer Aktivierung desselben mit der Folge verbesserter Durchblutung und somit zu einer intrinsischen Erwärmung des Fußes von innen her beiträgt, welche nicht nur als angenehm empfunden wird, sondern, wie die Praxis gezeigt hat, dazu führt, dass durch diese Anregung des Gewebes die Erwärmung des Fußes auch nach Ende der Benutzung der neuen Sohle überraschend lange anhält.

Im Zuge der Untersuchungen, eine selbstheizende "flache" Sohle zu schaffen, bei welcher dieser zusätzliche physiologische Erwärmungs-Effekt nicht benötigt wird und weiters das, wenn auch an sich sehr diskrete, weil durch das Sohlenplattenmaterial und durch Fuß und Schuh ohnedies stark gedämpfte Knackgeräusch nicht erwünscht ist, wurde gefunden, dass der soeben beschriebene Knackeffekt völlig unterbunden ist, wenn in die Federelemente eine Mehrzahl von - von deren Längsrändern ausgehenden - Einschnitten oder streifenförmigen Ausnehmungen eingearbeitet ist, wie dem **Anspruch** 3 zu entnehmen.

Die **Ansprüche** 4 und 5 offenbaren verschiedene vorteilhafte Ausbildungsvarianten der Federelemente der neuen Platte bzw. Sohle.

Was das Material der Basis- und der Deckplatte bzw. -folie der neuen Platte bzw. Folie, insbesondere Schuh- oder Einlagesohle, betrifft, so sind hier der Auswahl, wie dem **Anspruch** 6 zu entnehmen, praktisch bloß die gleichen Grenzen gesetzt, wie bei der Wahl des Materials für übliche Schuhsohlen oder Einlagesohlen. Es können z.B. bei Schuheinlagesohlen für die Hüllplatten bzw. -folien selbstverständlich auch durchaus dampfdurchlässige, offen- oder geschlossenzellige sowie netz- und wirkwaren-artige Materialien zum Einsatz kommen.

Um, was insbesondere bei Schuhsohlen und Einlagesohlen wertvoll und günstig ist, nicht unnötig Anteile der, in der neuen Sohle durch die periodisch druckbe- und -entlasteten Federelemente generierten Reibungswärme in Bereiche abzuleiten, wo sie nicht benötigt wird, kann es gemäß einer Ausführungsform günstig sein, die Deckplatte aus einem, z.B. durch Einlagerung von Kohlenstoff- oder Metallteilchen, in seiner Wärmeleitfähigkeit verbesserten Polymer, Kunstleder od. dgl. zu fertigen und die Basisplatte aus einem wärmeisolierenden, z.B. aus Poren- bzw. Schaum-Kunststoffmaterial herzustellen, wie diesem Anspruch zu entnehmen ist.

Weiters kann gemäß diesem Anspruch eine Verbindung der Deck- mit der Basisplatte bzw. -folie, entlang von deren gemeinsamen Rändern vorgesehen sein, was insofern vorteilhaft ist, als dadurch ein seitliches Ausweichen oder Austreten der Federelemente verhindert ist.

Im Sinne der Stabilität der geometrischen Anordnung der Federelemente jeder der beiden Federelement-Serien und einer möglichst gleichmäßigen Wärmegenerierung über einen großen Flächen-Anteil der neuen Platte bzw. Sohle ist eine Lagefixierung der Federelemente durch deren Bindung an die Deck- und/oder Basisplatte gemäß **Anspruch** 7 von Vorteil, und zwar günstiger Weise, indem diese Bindung z.B. durch Klebung, Naht, Nietung od. dgl. im Wesentlichen entlang der Scheitellinien der - der jeweiligen Sohlen- oder Deckplatte zugekehrten - Konvexflächen der rinnenartigen Federelemente erfolgt.

Besonders bewährt haben sich Federelemente, welche aus einem Edelstahl, also z.B. im einfachsten Fall aus einem Chrom-Nickel-Stahl, gefertigt sind, wie dem **Anspruch** 8 zu entnehmen, da Stähle einerseits hohe Feder-Elastizität aufweisen und gegenüber Feuchtigkeit und der in Schuhe herrschenden Atmosphäre, unempfindlich sind.

Was die Querschnitts-Formgebung der etwa rinnenartig geformten Federelemente betrifft, so kann dieselbe einer Hyperbel-, Parabel-, Ellipsen- oder insbesondere Kreisbogenform entsprechen, wie dem **Anspruch** 9 zu entnehmen. Wesentlich ist bloß, dass sie keine Unstetigkeitsstellen, also z.B. Knicke in der Kurve, aufweisen.

Wie schon oben betont, besteht ein ganz wesentlicher, bisher mit noch keiner selbstheizenden Platte, also insbesondere Schuh- bzw. Einlagesohle erreichbarer Vorteil der Erfindung liegt in der erstaunlich geringen Gesamtdicke der neuen wärmegenerierfähigen Platten bzw. Folien, was insbesondere bei Schuhsohlen und Schuh-Einlagesohlen für elegantere modische Schuhe von hoher Bedeutung ist. Dementsprechend stellen die konkreten Maß-Angaben, also die Angaben bezüglich einer praxisnahen Dimensionierung der Federelemente, die in diesem Anspruch genannt sind, wesentliche Vorteile mit sich bringende Merkmal der gegenständlichen Erfindung dar.

Wenn die neue selbstheizende Platte, insbesondere in Form einer Folie, beispielsweise als Sitz-Auflage für Fahrer und Mitfahrer in einem Geländewagen Einsatz finden soll, wo es durch das Fahren über unregelmäßige Gelände-Unebenheiten praktisch zu dauernd wechselnden Druck-Be- und -Entlastungen der Sitzpolster und somit der neuen Auflage-Platte bzw. -Folie durch den Fahrer und Mitfahrer kommt, so können diese im Anspruch 9 angegebenen Dimensionierungs-Bereiche selbstverständlich durchaus überschritten werden.

Schließlich kann noch vorgesehen sein, den Raum zwischen Deck- und Basisfolie mit einer nachgiebig gel-artigen Masse zu füllen, wie dies dem **Anspruch** 10 zu entnehmen ist. Hiezu ist es wichtig, dass dieselbe praktisch keinen die Reibung der Federelemente aneinander stark mindernden Gleitförderungs- und Schmierungseffekt aufweist. Eventuell können in dem Gel feine Abrasivstoff-Partikel zur Reibungserhöhung verteilt sein.

Anhand der Zeichnung wird die Erfindung näher erläutert:

Es zeigen die Fig. 1 in Schrägansicht einen Ausschnitt aus einer erfindungsgemäßen Platte bzw. Folie mit Schuh-Einlagesohlen-Kontur die Fig. 2 und 3 jeweils Längsschnitt-Ansichten einer erfindungsgemäßen selbstheizfähigen Sohle im druckentlasteten, also im Ausgangs-Zustand, und im Zustand bei relativ hoher Druckbelastung, wie z.B. beim Auftreten während des Gehens, und die Fig. 4 eine spezielle Ausbildungsform eines der Federelemente der neuen Sohle.

Die Fig. 1 zeigt, wie im Raum RZ zwischen zwei Hüllplatten bzw. -folien 2, im konkreten Fall zwischen einer Basisplatte 22 und einer Deckplatte 21, einer erfindungsgemäßen selbstheizenden Platte 1 bzw. Sohle 10 zwei Serien S1, S2 von rinnenartigen, länglichen Federelementen 3 und 3' angeordnet sind, wobei die Federelemente 3 der ersten Serie S1 mit ihren Konvexflächen KXF der Deckplatte 21 und mit ihren freien Längsrändern 31 der Konkav-Fläche KVF der Federelemente 3' der zweiten Serie S2 zugekehrt sind und - in deren Konkav-Raum KVR hineinragend - dort mit ihren freien Längsrändern 31 anliegen, und, wie vice versa das Gleiche mit den Federelementen 3' der zweiten Serie S2 der Fall ist. Bei Belastung der Platte 1, z.B. wenn ein Schuhträger beim Gehen bzw. Auftreten die Schuhsohle einer flächigen Druckbelastung DB aussetzt, so nähert sich die Deckplatte 21 der Basisplatte 22.

Sowohl die im Abstand voneinander, parallel zueinander nebeneinander angeordneten, rinnenförmigen, mit ihren Konvexflächen KXF der Deckplatte 21 zugewandten Federelemente 3 der ersten Serie S1 als auch die mit ihren Konvexflächen KXF der Basisplatte 22 zugekehrten Federelemente 3' der Serie S2 geben der Druckbelastung DB federnd nach und "weiten" sich dabei auf, das heißt, ihre Krümmung wird geringer bzw. der "Radius" von deren Quer-Krümmung wird größer, und im Extremfall besonders hoher Druckbelastung DB kann es sogar zu einer "Verebnung" der rinnenartigen Federelemente 3, 3' der beiden Serien S1, S2 kommen.

Während des soeben beschriebenen Vorgangs "rutschen" die in die Konkavräume KVR der Federelemente 3' der zweiten Serie S2 ragenden freien Längsränder 31 der Federelemente 3 der ersten Serie S1 entlang der Konkavflächen KVF der Federelemente 3' der zweiten Serie S2 - dort angepresst - mehr oder weniger intensiv reibend jeweils in einander entgegengesetzte Richtungen auseinander. Gleichzeitig "rutschen", ebenfalls unter "Entkrümmung" bzw. eventueller Verebnung, die freien Ränder 31 der Federelemente 3' der zweiten Serie S2 entlang der Konkavflächen KVF der Federelemente 3 der ersten Serie S1 - dort ebenfalls unter Druck anliegend - intensiv reibgleitend in einander entgegengesetzten Richtungen auseinander und generieren in gleicher Weise ebenfalls Reibungswärme.

Bei Druckentlastung DE kehren die Federelemente 3, 3' wieder in ihre ursprüngliche Rinnenform zurück, wobei es, wenn auch weniger intensiv, ebenfalls zu dem beschriebenen anliegenden "Reibgleiten" der freien Längsränder 31 der Federelemente 3 der ersten Serie S1 entlang den Konkav-Flächen KVF der Federelemente 3' der zweiten Serie S2 kommt und vice versa das Gleiche mit den Federelementen 3' der zweiten Serie S2 geschieht.

Beim reibenden Gleiten der freien Längsränder 31 der Federelemente 3 der ersten Serie S1 entlang der Konkavflächen KVF der zweiten Serie S2 bei Druckbelastung DB und umgekehrt beim Entlasten DE wird Reibungswärme generiert, welche für eine durch die mechanische Gehbewegung einer Schuhe tragenden Person verursachte Heizung der Sohle, und in Folge davon, des Schuhs und der Füße des Schuhträgers sorgt.

In der Fig. 1 angedeutet ist noch, wie bei der neuen, durch periodische Druckbelastung DB und -entlastung DE selbstheizende Platte 1 - die etwa die Kontur einer Fußsohle aufweisende Schuheinlagesohle 10 die Deckfolie 21 mit der Basisfolie 22 entlang ihrer Ränder bzw. Randzonen 23 z.B. durch eine Naht 231 verbunden sind, wodurch ein seitliches Austreten der Federelemente 3 und 3' zwischen Deck- und Basisplatte 21, 22 verhindert ist.

Weiters ist anhand - hier bloß - jeweils eines Federelementes 3, 3' der Serien S1, S2 angedeutet, dass die Federelemente 3 der ersten Serie S1 entlang der Scheitellinien sl ihrer Konvexflächen KXF z.B. mittels Klebung 5 od. dgl. an die Deckfolie 21 und die Federelemente 3' der zweiten Serie S2 in analoger Weise an die Basisfolie 22 gebunden sind, wodurch eine gegenseitige, die Generierung von Reibungswärme störende Verlagerung der Federelemente 3, 3' relativ zueinander, wie sie z.B. beim Abrollen des Fußes beim Gehen eintreten könnte, verhindert wird.

Es wurde gefunden, dass es z. B. für die Stabilität der Lage der Federelemente 3, 3' in Einlagesohlen genügen kann, wenn nur die Federelemente 3' der zweiten Serie 2' ortsfest an die Basisfolie 22 gebunden sind.

Die in der Fig. 2 - bei ansonsten gleichbleibenden Bezugszeichen-Bedeutungen - gezeigte Ansicht eines Längsschnittes durch die neue selbstheizfähige Platte bzw. Folie, insbesondere Schuh- bzw. Einlagesohle 1, zeigt dieselbe im üblichen, nicht durch flächigen Druck belasteten Zustand, also im Zustand der Druckentlastung DE. Sie illustriert anschaulich die wechselseitige Anordnung der voneinander beabstandeten, mit ihren freien Längsrändern 31 zur Basisfolie 22 und mit ihren Konvexflächen KXF zur Deckfolie 21 weisenden Federelemente 3 der ersten Federelement-Serie S1 und der sozusagen jeweils um einen halben Rinnen-Bogen versetzt angeordneten, rinnenartigen Federelemente 3' der zweiten Serie S2 und, wie die Federelemente 3 der ersten Serie S1 jeweils mit ihren freien Rändern 31 an die Konkavflächen KVF der Federelemente 3' der zweiten Serie anliegen und umgekehrt. Hier ist gezeigt, dass sowohl die Federelemente 3 als auch die Federelemente 3' im Wesentlichen entlang ihrer Scheitellinien sl and die Basis- und an die Deckfolie 22, 21 gebunden sind. Weiters ist mit kurzen Pfeilen an einigen Stellen angedeutet, wie sich die freien Längsränder 31 jedes der Federelemente 3 der ersten Serie S1 entlang der Konkavflächen KVF der Federelemente 3' der zweiten Serie S2 anliegeschleifend voneinander wegbewegen, wenn es zur Druckbelastung DB kommt und vice versa.

Die Fig. 3 zeigt - bei ansonsten gleichbleibenden Bezugszeichen-Bedeutungen - einen Schnitt durch die gleiche Platte bzw. Sohle 1 im Zustand der Druckbelastung DB. Es ist dort deutlich zu erkennen, wie alle Federelemente 3, 3' nun eine wesentlich geringere Krümmung aufweisen und sich bis zur Erreichung dieses Zustandes mit ihren freien Längsrändern 31 an den Konkavflächen KVF von jeweils zwei einander benachbarten Federelemente 3', 3 der jeweils anderen Serie entlang "schleifend" und hiebei Reibungswärme generierend bewegt haben. Die Platte bzw. Sohle 1 hat nun unter Druckbelastung DB eine wesentlich geringere Dicke als ohne dieselbe, wie in der schon behandelten Fig. 2 dargestellt.

Mit einem Pfeil nach aufwärts zur Fig. 2 hin ist die Veränderung der neuen Platte bei Druckentlastung DE angedeutet, und bei dieser Druckentlastung DE wird der druckentlastete Ausgangszustand der neuen Platte bzw. Sohle 1 gemäß Fig. 2 wieder erreicht. Es sind dann alle Federelemente 3, 3' wieder zu ihrer ursprünglichen, stärkeren Krümmung zurückgekehrt. Auch bei der Druckentlastung DE schleifen die freien Ränder 31 der Federelemente 3, 3' entlang den Konkavflächen KVF der Federelemente 3', 3 der jeweils andere Serie wieder zurück und aufeinander zu und erzeugen bei Druckentlastung DE durch das "Aneinander-Schleifen" aneinander ebenfalls Reibungswärme, wenn auch weniger als beim Auftreten bzw. bei Druckbelastung DB der neuen selbstheizenden Platte bzw. Sohle 1.

Die in Fig. 4 gezeigte Ausbildungsform der - ansonsten in ihrer Grundform, Anordnung innerhalb der Sohle und Grundfunktion nicht veränderten - Federelemente 3, 3' hat den Vorteil, dass dieselben beim Lastwechsel während des Gehens außer den - wie gefunden wurde - für den Benutzer und für Außenstehende nicht vernehmbaren Reibgeräuschen innerhalb der Sohle 1 - keine "Knackgeräusche" generieren.

Bei dem rinnenförmigen Federelement 3 sind, von beiden Längsrändern 31 ausgehend, streifenförmige Ausnehmungen 33 eingeschnitten, welche, bezogen auf die Scheitellinie sl, hier symmetrisch zueinander zugeordnet sind. Gemäß Fig. 4 beträgt deren Länge Ia etwa ein Drittel der Bogenlänge bzw. Breite bf des Federelementes 3, sodass in dessen Scheitelbereich eine Art durchgehender Längssteg erhalten bleibt. Die Breite ba der Rand-Ausnehmungen 33 des Federelementes 3 gemäß dieser Fig. beträgt etwa ein Zehntel von dessen eigener Breite bf. Die Abstände aa dieser Ausnehmungen 33 voneinander entsprechen hier etwa einem Fünftel der Federelement-Breite bf.

## Patentansprüche

1. Wärme-generierfähige Platte bzw. Folie (1) mit in derselben aneinander anliegend angeordneten, durch wechselweise Druck-Be- und -Entlastung (DB, DE) aneinander reibend oszillierend gegeneinander hin und her verschiebbaren und hiebei Reibungswärme generierenden Federelementen (3), **dadurch gekennzeichnet,**
**dass** zwischen zwei zueinander im Wesentlichen parallel angeordneten und an ihren Rändern bzw. Randzonen (23) miteinander verbundenen Hüllplatten bzw. -folien (21, 22), insbesondere zwischen einer Deck- und einer Basisplatte bzw. -folie zwei Serien (S1, S2) von im Wesentlichen parallel zueinander und im Abstand voneinander nebeneinander angeordneten, etwa rinnenartig gekrümmten, aus einem federelastischen Kunststoff- und/oder Metall-Material gefertigten, bei flächiger Druckbelastung (DB) elastisch aufweit- bzw. verebenbaren und bei Druckentlastung (DE) wieder in ihre ursprüngliche Rinnenform zurückkehrenden - im verebneten Zustand im Wesentlichen streifen- bzw. etwa längsrechteck-förmigen, mit ihren Konvexflächen (KXF) jeweils einer der Platten bzw. Folien (21, 22) und mit ihren beiden freien Längsrändern (31) zur jeweils anderen Platte bzw. Folie (22, 21) gerichteten Federelementen angeordnet sind, wobei jeweils zwei einander benachbarte freie Längsränder (31) von jeweils zwei einander benachbart und im Abstand voneinander angeordneten Federelementen (3, 3') jeder der beiden Serien (S1, S2) in den Konkavraum (KVR) der Federelemente (3', 3) der jeweils anderen Serie (S2, S1) von Federelementen hineinragen und jeweils an den dortigen Konkavflächen (KVF) derselben anliegend angeordnet sind, und dass bei Ausübung eines flächigen Druckes bzw. bei Druckbelastung (DB) zumindest die freien Ränder (31) der Federelemente (3, 3') einer der beiden Serien (S1. S2), reibungsgleitend an den Konkav-Flächen (KVF) der Federelemente (3', 3) der jeweils anderen Serie (S2, S1) von Federelementen unter Generierung von Reibungswärme bei gleichzeitiger Krümmungsaufweitung bzw. Verebnung verschiebbar sind, und dass bei Nachlassen bzw. Aufhebung des flächigen Druckes bzw. bei Druckentlastung (DE) die Federelemente ebenfalls unter Anliegen zumindest der freien Längsränder (31) der Federelemente (3, 3') einer der beiden Serien (S1, S2) an den Konkavflächen (KVF) der Federelemente (3', 3) der jeweils anderen Serie (S2, S1) anliege-reibgleitend und ebenfalls Reibungswärme generierend, reversibel in ihre ursprüngliche Rinnenform zurückkehrend - und vice versa - ausgebildet sind.

2. Wärmegenerierfähige Platte bzw. Folie nach Anspruch 1, **dadurch gekennzeichnet, dass** sie als Schuh- oder Einlagesohle (10) für Schuhe mit Sohlenform od. dgl. ausgebildet ist, und dass die flächige Druckbelastung (DB) der mit ihren freien Rändern (31) jeweils an den Konkavseiten (KVF) der Federelemente (3', 3) der jeweils anderen Serie (S2, S1) reibgleitend verschieblichen Federelemente (3, 3') der einen Serie (S1, S2) durch das Gewicht des Benützers des mit der Sohle oder Einlagesohle (10) ausgestatteten Schuhs beim Auftreten ausgeübt wird, wobei nach jedem Schritt nach einer vorhergehenden Druckbelastung (DB) eine Druckentlastung (DE) folgt, bei welcher die Federelemente (3, 3') einer der Serien (S1, S2) - in ihre ursprüngliche Rinnenform zurückkehrend - jeweils mit ihren freien Längsrändern (31) an den Konkavflächen (KVF) der Federelemente (3', 3) der jeweils anderen Serie (S2, S1) reibgleitend verschiebbar wärmegenerier-wirksam sind.

3. Platte bzw. Folie, insbesondere Schuh- oder Einlagesohle, nach Anspruch 1 oder 2, **dadurch gekennzeichnet, dass** zumindest ein Teil der, bevorzugt jedoch alle, Federelemente (3) zumindest einer Serie (S1, S2), bevorzugt jedoch beider Serien (S1, S2), von jeweils beiden ihrer freien Längsränder (31) ausgehende, voneinander beabstandet angeordnete, vorzugsweise geradlinige, sich in Richtung zur Scheitellinie (sl) hin erstreckende Einschnitte oder länglich streifenförmige Ausnehmungen (33) aufweisen, wobei es bevorzugt ist, dass die Einschnitte bzw. Ausnehmungen (33) der rinnenförmigen Federelemente (3) untereinander gleiche Gestalt und/oder Länge (ba) und/oder Breite (ba) aufweisen, wobei deren Länge (Ia) jeweils ein Zehntel bis zu einem Drittel der Breite (bf) der Federelemente (3) bzw. der Länge des Bogens ihrer Querschnittsform entsprechen.

4. Platte bzw. Folie, insbesondere Schuh- oder Einlagesohle, nach Anspruch 3,
**dadurch gekennzeichnet,**
- **dass** die Einschnitte bzw. Ausnehmungen (33) der rinnenförmigen Federelemente (3) untereinander gleiche Gestalt und/oder Länge (ba) und/oder Breite (ba) aufweisen, wobei deren Breite (ba) jeweils von der Breite eines gewöhnlichen Schnittes in das Stahlmaterial des Federelements (3) bis maximal zu einem Fünftel der Breite (bf) der Federelemente (3) bzw. der Länge des Bogens ihrer Querschnittsform reicht und/oder
- **dass** sich die Einschnitte bzw. Ausnehmungen (33) im Wesentlichen senkrecht von den freien Längsrändern (31) der Federelemente (3) in Richtung zu deren Scheitellinie (sl) hin erstrecken.

5. Platte bzw. Folie, insbesondere Schuh- oder Einlagesohle, nach einem der Ansprüche 3 oder 4, **dadurch gekennzeichnet, dass** die Einschnitte oder Ausnehmungen (33), bezogen auf die Scheitellinie (sl) der Federelemente (3), einander symmetrisch gegenüberliegend angeordnet sind und/oder
- dass die Gründe der Einschnitte oder Ausnehmungen (33) und/oder deren Übergänge in die Längsränder (31) der Federelemente (3) gerundet ausgebildet sind.

6. Platte bzw. Folie, insbesondere Schuh- oder Einlagesohle, nach Anspruch 1 bis 5, **dadurch gekennzeichnet, dass** die Deck- und/oder die Basisplatte bzw. -folie (21, 22) jeweils mit einem untereinander gleichen oder verschiedenen, biegefähigen, flexiblen und/oder elastischen Material, vorzugsweise aus einem Textil-, Filz-, Kunststoff- und/oder Ledermaterial gefertigt sind und/oder
- dass die Deckplatte bzw. -folie (21) aus einem wärmeleitfreudigen Material und/oder die Basisplatte bzw. -folie (22) aus einem wärmeisolierenden Material, insbesondere aus einem Polymer mit in dasselbe eingelagerten Kohlenstoff- oder Metalltelthen, wie z.B. Poren-Schaumstoff, gebildet ist bzw. sind, und/oder
- dass die Deck- und die Basisplatte bzw. -folie (21, 22) an ihren Rändern bzw. Randzonen (23) mittels Klebung, Naht (231) od. dgl. miteinander verbunden sind.

7. Platte bzw. Folie, insbesondere Schuh- oder Einlagesohle, nach einem der Ansprüche 1 bis 6, **dadurch gekennzeichnet, dass** die Reibungswärme generierenden Federelemente (3, 3') zwischen Deck- und Basisplatte bzw. -folie (21, 22) zumindest einer der beiden Serien (S1, S2) im Wesentlichen an bzw. entlang der Scheitellinie (sl) ihrer Konvexfläche (KXF) mit der jeweiligen sich dort befindlichen Deck- bzw. Basisplatte bzw. - folie (21, 22) z.B. durch Klebung, Naht (5), Nietung od. dgl. - deren Lage innerhalb der Platte (1), insbesondere Sohle (10), stabilisierend - verbunden sind.

8. Platte bzw. Folie, insbesondere Schuh- oder Einlagesohle, nach einem der Ansprüche 1 bis 7, **dadurch gekennzeichnet, dass** die Reibungswärme generierenden Federelemente (3, 3') aus einem Edelstahl gebildet sind.

9. Platte bzw. Folie, insbesondere Schuh- bzw. Einlagesohle, nach einem der Ansprüche 1 bis 8, **dadurch gekennzeichnet, dass** die rinnenartig ausgebildeten Federelemente (3, 3') ein kreis-, parabel-, hyperbel- bzw. ellipsenbogenförmiges Querschnittsprofil aufweisen, wobei es bevorzugt ist, dass die rinnenartig ausgebildeten Federelemente (3, 3') einen Krümmungsradius im Bereich von 10 bis 1,5 cm, insbesondere von 5 bis 2 cm, aufweisen bzw. einem derartigen Radius entsprechen, und dass sie im verebneten Zustand eine Breite zwischen 1 und 3 cm, insbesondere zwischen 1,2 und 2,5 cm aufweisen.

10. Platte bzw. Folie, insbesondere Schuh- bzw. Einlagesohle, nach einem der Ansprüche 1 bis 9, **dadurch gekennzeichnet, dass** die Federelemente (3, 3') in einer im Raum RZ zwischen den beiden an ihren Rändern bzw. Randzonen (23) miteinander verbundenen Hüllplatten bzw. -folien (2), insbesondere Deck- und Basisplatte bzw. -folie (21, 22) befindlichen wärmeleitfreudigen gel-artigen Masse eingebettet sind.

## Claims

1. Plate or film (1), which is able to generate heat, comprising spring elements (3) arranged within it, while engaging each other, which are displaceable to and fro in an oscillating motion under friction by an alternating charge and relief (DB, DE) by pressure, thereby generating friction heat, **characterised in**
**that** between two jacket plates or films (21, 22) substantially parallel to each other and interconnected at their borders or border zones (23), particularly between a cover plate and a base plate or film, two series (S1, S2) of spring elements are arranged side-by-side substantially parallel to each other and spaced from each other, are bent about in the manner of a gutter and produced from a springy plastic and/or metal material, which can elastically be enlarged or flattened by a flat pressure charge (DB), while returning again into their initial gutter shape when relieved from pressure (DE), and which in flattened condition are substantially shaped as a strip or a longitudinal rectangle, where their convex surfaces (KXF) of a respective plate or film (21, 22) and their two free longitudinal borders (31) of one of the plates or films (21, 22) are oriented towards the respective other plate or film (22, 21), wherein each two adjacent free longitudinal borders (31) of each two spring elements (3, 3'), that are situated adjacent to one another and spaced from one another, of each one of the two series (S1, S2) project into the concave space (KVR) of the spring elements (3, 3') of the respective other series (S2, S1) of spring elements, there engaging the concave surfaces (KVF) thereof, and that at least the free borders (31) of the spring elements (3, 3') of one of the two series (S1, S2) are displaceable, while sliding under friction at the concave surfaces (KVF) of the spring elements (3, 3') of the respective other series (S2, S1) of spring elements, thereby generating frictional heat under simultaneous enlargement or flattening of the bending, when a flat pressure charge (DB) is exerted, and that the spring elements are formed to slide under friction and generate also frictional heat and return reversibly into their initial gutter shape, and vice-versa, when the flat pressure is relieved or eliminated (DE), while the longitudinal borders (31) of the spring elements (3, 3') of one of the two series (S1, S2) engage the concave surfaces (KVF) of the spring elements (3', 3) of the respective other series (S2, S1).

2. Plate or film, which is able to generate heat, according to claim 1,
**characterised in that** it is formed as a shoe sole or insole (10) for shoes with sole-shape or the like, and that said flat pressure charge (DB) of the spring elements (3, 3') of one of the series (S1, S2), the free borders (31) of which are displaceable, while sliding under friction, on the respective concave sides (KVF) of the spring elements (3, 3') of the respective other series (S2, S1), is exerted by the weight of the user of the shoe equipped with the sole or insole (10) when putting weight on it, a pressure relief (DE) following after each step and after a preceding pressure charge (DB), during which the free longitudinal borders (31) of the spring elements (3, 3') of one of the series (S1, S2), which returns into its initial gutter shape, are displaceable, while sliding under friction, on the concave surface (KVF) of the spring elements (3', 3) of the respective other series (S2, S1) and are effective to generate heat.

3. Plate or film, particularly shoe sole or insole, according to claim 1 or 2,
**characterised** i n that at least a part of the spring elements (3), but preferably all, of at least one series (S1, S2), but preferably of both series (S1, S2), comprise incisions or elongated strip-shaped recesses (33), which start respectively from both free longitudinal borders (31), are spaced from one another, and are preferably straight, extending in the direction towards the zenithal line (sl), wherein it is preferred that the incisions or recesses (33) of the gutter-shaped spring elements (3) have mutually the same shape and/or length (ba) and/or width (ba), their length (la) corresponding respectively to a tenth up to a third of the width (bf) of the spring elements (3) or to the arc length of their cross-sectional shape.

4. Plate or film, particularly shoe sole or insole, according to claim 3,
**characterised in**
- **that** the incisions or recesses (33) of the gutter-shaped spring elements (3) have mutually the same shape and/or length (ba) and/or width (ba), their width (ba) extending each from the width of an ordinary incision into the steel material of the spring element (3) up to a fifth in maximum of the width (bf) of the spring elements (3) or of the arc length of their cross-sectional shape and/or
- **that** the incisions or recesses (33) extend substantially perpendicularly from the free longitudinal borders (31) of the spring elements (3) in the direction towards their zenithal line (sl).

5. Plate or film, particularly shoe sole or insole, according to claim 3 or 4,
**characterised in that** the incisions or recesses (33), are symmetrically opposing with reference to the zenithal line (sl) of the spring elements (3), and/or
- that the bottoms of the incisions or recesses (33) and/or their transitions into the longitudinal borders (31) of the spring elements (3) are rounded.

6. Plate or film, particularly shoe sole or insole, according to any of claims 1 to 5,
**characterised in that** the cover plate and/or the base plate or film (21, 22) are produced each from mutually equal or different, resilient, flexible and/or elastic materials, preferably from a textile, felt, plastic and/or leather material, and/or
- that the cover plate or film (21) is of a heat conductive material and/or the base plate or film (22) is of a heat insulating material, particularly of a polymer, and is or are, in particular, formed of a polymer having embedded carbon or metal particles, such as porous foam material, and/or
- that the cover plate and the base plate or film (21, 22) are interconnected at their borders or border zones (23) by gluing, seaming (231) or the like.

7. Plate or film, particularly shoe sole or insole, according to any of claims 1 to 6,
**characterised in that** the friction heat generating spring elements (3, 3') between cover plate and a base plate or film (21, 22) of at least one of the two series (S 1, S2) are connected substantially at or along the zenithal line (sl) of their convex surface (KXF) to the respective cover plate and a base plate or film (21, 22) existing there, e.g. by gluing, seaming (5), riveting or the like, thus stabilising its position within the plate (1), particularly within the sole (10).

8. Plate or film, particularly shoe sole or insole, according to any of claims 1 to 7,
**characterised in that** the friction heat generating spring elements (3, 3') are formed from a high-quality steel.

9. Plate or film, particularly shoe sole or insole, according to any of claims 1 to 8,
**characterised in that** the gutter-like spring elements (3, 3') have a circular, parabolic, hyperbolic or elliptic cross-sectional arc profile, wherein it is preferred that the gutter-like formed spring elements (3, 3') have or correspond to a bending radius in the range of 10 to 1.5 cm, in particular of 5 to 2 cm, and that, in flattened condition, they have a width between 1 and 3 cm, particularly between 1.2 and 2.5 cm.

10. Plate or film, particularly shoe sole or insole, according to any of claims 1 to 9,
**characterised in that** the spring elements (3, 3') are embedded in a heat conductive, gel-like mass situated in the space RZ between the two jacket plates or films (2), particularly between the cover plate and the base plate or film (21, 22), which are interconnected at their borders or border zones (23).

## Revendications

1. Plaque ou feuille (1) capable de générer de la chaleur, comprenant des éléments de ressort (3) dans celle-ci, collés l'un à l'autre, qui sont déplaçables avec un mouvement de va-et-vient en frottant et en oscillant par une charge et un soulagement alternants de pression (DB, DE), ainsi générant de la chaleur de friction, **caractérisée en ce, qu'**entre deux plaques ou feuilles enveloppantes (21, 22) sensiblement parallèles l'une à l'autre et reliées à leurs bords or zones marginaux (23), particulièrement entre une plaque ou feuille de recouvrement et une plaque ou feuille de base, deux séries (S1, S2) d'éléments de ressort sensiblement parallèles l'un à l'autre et disposés d'une manière espacée l'un à côté de l'autre, qui sont recourbés en forme de gouttière et produits d'une matière élastique plastique et/ou métallique, et qui s'élargissent ou s'aplanissent élastiquement sous une charge plan de pression (DB), tandis qu'ils retournent de nouveau à sa forme initiale de gouttière lors d'une décharge de pression (DE), en état aplani étant sensiblement en forme de lamelles ou environ rectangulaires, dont les surfaces convexes (KXV) d'une plaque ou feuille (21, 22) respective et ses deux bords longitudinaux libres (31) sont orientés vers l'autre plaque ou feuille (22, 21), deux bords adjacentes longitudinaux libres (31) de deux éléments de ressort (3, 3') adjacents et espacés respectifs de chacune des deux séries (S1, S2) font saillie dans l'espace concave (KVR) des éléments de ressort (3, 3') de l'autre série respective (S2, S1) d'éléments de ressort et y sont collés aux surfaces concaves (KVF) de ceux-ci, et qu'au moins les bords libres (31) des éléments de ressort (3, 3') d'une des deux séries (S1, S2) sont déplaçables lors de l'exercice d'une pression ou d'une charge de pression plan (DB) en glissant sous friction aux surfaces concaves (KVF) des éléments de ressort (3', 3) de l'autre séries (S2, S1) respective d'éléments de ressort en générant de la chaleur de friction simultanément en élargissant la courbure ou avec une planification, et que, lors d'un relâchement ou une terminaison de la pression plan ou avec une décharge de pression (DE), les éléments de ressort sont formés de forme, qu'au moins les bords longitudinaux libres (31) des éléments de ressort (3, 3') d'une des deux séries (S1, S2) collent aussi aux surfaces concaves (KVF) des éléments de ressort (3', 3) de l'autre série respective (S2, S1) en glissant sous friction et génèrent aussi de la chaleur de friction, tandis qu'ils retournent d'une forme réversible dans sa forme initiale de gouttière et vice-versa.

2. Plaque ou feuille capable de générer de la chaleur, selon la revendication 1,
**caractérisée en ce, qu'**elle est formée comme semelle ou semelle à mettre dans les chaussures (10) pour des chaussures ayant la forme d'une semelle ou pareil, et que la charge plan de pression (DB) des éléments de ressort (3, 3') d'une des séries (S1, S2), dont les bords libres (31) se déplacent en glissant sous friction aux côtés concaves (KVF) des éléments de ressort (3', 3) de l'autre série respective (S2, S1), est exercée par le poids de l'utilisateur de la chaussure équipée d'une semelle ou semelle à mettre dans les chaussures (10) lors de la marche, à chaque pas une décharge de pression (DE) suivant à une charge (DB) préalable, lors de laquelle les bords longitudinaux libres (31) des éléments de ressort (3, 3') d'une des séries (S1, S2), en retournant à la forme initiale de gouttière, sont déplaçables en glissant sous friction et en générant de la chaleur aux surfaces concaves (KVF) des éléments de ressort (3', 3) de l'autre série respective (S2, S1).

3. Plaque ou feuille, particulièrement semelle ou semelle à mettre dans les chaussures selon la revendication 1 ou 2, **caractérisée en ce, qu'**au moins une partie des éléments de ressort (3), mais de préférence tous les éléments de ressort, d'au moins une série (S1, S2), mais préférablement des deux séries (S1, S2), comprennent des incisions ou des découpures en forme de bandes oblongues partants des deux bords longitudinaux libres (31) et espacées l'une de l'autre, préférablement rectilignes, qui s'étendent en direction vers la ligne des sommets (sl), où on préfère, que les incisions ou découpures (33) des éléments de ressort (3) en forme de gouttière ont mutuellement la même forme et/ou la même longueur (ba) et/ou la même largeur (ba), la longueur (la) correspondant respectivement à un dixième jusqu'à un tiers de la largeur (bf) des éléments de ressorts (3) ou de la longueur de l'arc de sa forme en coupe transversale.

4. Plaque ou feuille, particulièrement semelle ou semelle à mettre dans les chaussures selon la revendication 3, **caractérisée en ce,**
- **que** les incisions ou découpures (33) des éléments de ressorts (3) en forme de gouttière ont mutuellement la même forme et/ou la même longueur (ba) et/ou la même largeur (ba), leur largeur (ba) s'étendant respectivement de la largeur d'une coupure commune dans la matière d'acier de l'élément de ressort (3) jusqu'à un cinquième en maximum de la largeur (bf) des éléments de ressort (3) ou de la longueur de l'arc de sa forme en coupe transversale, et/ou
- **que** les incisions ou découpures (33) s'étendent sensiblement perpendiculairement à partir des bords longitudinaux libres (31) des éléments de ressort (3) en direction vers leur ligne des sommets (sl).

5. Plaque ou feuille, particulièrement semelle ou semelle à mettre dans les chaussures selon la revendication 3 ou 4, **caractérisée en ce, que** les incisions ou découpures (33) sont symétriquement opposées l'une à l'autre par rapport à la ligne des sommets (sl) des éléments de ressort (3), et/ou
- que les fonds des incisions ou découpures (33) et/ou les transitions desquelles aux bords longitudinaux (31) des éléments de ressort (3) sont arrondies.

6. Plaque ou feuille, particulièrement semelle ou semelle à mettre dans les chaussures selon une quelconque des revendications 1 à 5, **caractérisée en ce que** la plaque ou feuille de recouvrement et/ou la plaque ou feuille de base (21, 22) sont produites respectivement d'une matière mutuellement égale ou différente, souple, flexible et/ou élastique, préférablement d'une matière textile, de feutre, plastique et/ou de cuir, et/ou
- que la plaque ou feuille de recouvrement (21) est formée d'un matériau conducteur de chaleur et/ou que la plaque ou feuille de base (22) est formée d'un matériau isolant à la chaleur, particulièrement d'un polymère comprenant des particules de carbone ou de métal intercalés, comme par exemple un produit alvéolaire poreux, et/ou
- que la plaque ou feuille de recouvrement et la plaque ou feuille de base (21, 22) sont reliées l'une à l'autre à leurs bords ou zones marginaux (23) au moyen d'un collage, d'une couture (231) ou pareil.

7. Plaque ou feuille, particulièrement semelle ou semelle à mettre dans les chaussures selon une quelconque des revendications 1 à 6, **caractérisée en ce, que** les éléments de ressort (3, 3'), qui génèrent de la chaleur de friction, entre la plaque ou feuille de recouvrement et la plaque ou feuille de base (21, 22) d'au moins une des deux séries (S1, S2) sont reliées à la plaque ou feuille de recouvrement et la plaque ou feuille de base (21, 22) y existante sensiblement à ou le long de la ligne des sommets (sl) de sa surface convexe (KXF), par exemple par un collage, une couture (5), un rivetage ou pareil pour stabiliser ainsi ses positions à l'intérieur de la plaque (1), particulièrement de la semelle (10).

8. Plaque ou feuille, particulièrement semelle ou semelle à mettre dans les chaussures selon une quelconque des revendications 1 à 7, **caractérisée en ce que** les éléments de ressort (3, 3'), qui génèrent de la chaleur, sont formés d'un acier surfin.

9. Plaque ou feuille, particulièrement semelle ou semelle à mettre dans les chaussures selon une quelconque des revendications 1 à 8, **caractérisée en ce que** les éléments de ressort (3, 3') en forme de gouttière ont le profil en travers d'un arc circulaire, hyperbolique ou elliptique, où il est préféré, que les éléments de ressort (3, 3') en forme de gouttière ont un rayon de courbure dans le domaine de 10 à 1,5 cm, particulièrement de 5 à 2 cm, ou correspondent à un tel rayon, et qu'ils ont, en état aplani, une largeur entre 1 et 3 cm, particulièrement entre 1,2 et 2,5 cm.

10. Plaque ou feuille, particulièrement semelle ou semelle à mettre dans les chaussures selon une quelconque des revendications 1 à 9, **caractérisée en ce que** les éléments de ressort (3, 3') sont enrobés dans une masse conductrice de chaleur du type d'un gel, qui se trouve dans l'espace RZ entre les deux plaques ou feuilles enveloppantes (2) interconnectées l'une à l'autre à ses bords ou à ses zones marginaux (23), particulièrement entre la plaque ou feuille de recouvrement et la plaque ou feuille de base (21, 22).
